# EUROPÄISCHE PATENTANMELDUNG

(11) **EP 0 853 171 A2**
(43) Veröffentlichungstag der Anmeldung: **15.07.1998**
(21) Anmeldenummer: 98100184.5
(22) Anmeldetag: 08.01.1998
(51) Int. Cl.: E04D 12/00, E04D 13/17

(54) **Halterung zum Anbringen eines Zubehörteils in Traufbereich eines Daches**

(30) Priorität: 11.01.1997 DE 19700719
(71) Anmelder: Braas GmbH, 61437 Oberursel (DE)
(72) Erfinder: Rinklake, Manfred, 63823 Gross-Umstadt (DE)
(74) Vertreter: Brüning, Rolf, Dr.rer.nat.

(57) **Zusammenfassung**

Die Erfindung betrifft eine Halterung (10) zum Anbringen eines Zubehörteils (12) im Traufbereich eines Daches, mit einem parallel zur Traufe auf der Dachunterkonstruktion (50, 52, 150, 152, 153) montierbaren Längsträger (14, 114), auf dessen Oberseite in einer traufseitigen Reihe verlegte Dachpfannen abstützbar sind, und an dem ein Zubehörteil (12) jeweils an zumindest zwei in Querrichtung des Längsträgers (14, 114) voneinander beabstandeten Punkten (44, 46) des Längsträgers (14, 114) abstützbar ist. Um eine Halterung (10) zu schaffen, mit der eine einfache und schnelle Montage von Zubehörteilen (12) möglich ist, wird vorgeschlagen, daß der Längsträger (14, 114) an seiner Unterseite zumindest einen Bereich mit einer sich in Längsrichtung erstreckenden in Querrichtung konvex gekrümmten Auflagefläche (18 bzw. 118) aufweist, so daß der Längsträger (14, 114) so an der Dachunterkonstruktion (50, 52, 150, 152, 153) montierbar ist, daß eine durch einen der Punkte (46) gelegte rechtwinklig zur Mittelachse (48) verlaufende Gerade (49) unabhängig von der Neigung der Dachunterkonstruktion (50, 52, 150, 152, 153) stets denselben Winkel zur Vertikalen (54, 154) einnimmt.

## Beschreibung

Die Erfindung betrifft eine Halterung zum Anbringen eines Zubehörteils im Traufbereich eines Daches, mit einem parallel zur Traufe auf der Dachunterkonstruktion montierbaren Längsträger, dessen Unterseite auf die Dachunterkonstruktion aufsetzbar ist und auf dessen Oberseite in einer traufseitigen Reihe verlegte Dachpfannen abstützbar sind, und an dem ein Zubehörteil jeweils an zumindest zwei in Querrichtung des Längsträgers voneinander beabstandeten Punkten des Längsträgers abstützbar ist

Aus der EP 0 622 500 A1 ist eine Vorrichtung zum Belüften eines Daches bekannt, mit einem parallel zur Traufe auf der Dachunterkonstruktion montierbaren Längsträger, der einen etwa trapezförmigen Querschnitt aufweist und die übliche Traufbohle ersetzt. Bei der Montage wird der Längsträger mit seiner Unterseite auf die Dachunterkonstruktion aufgesetzt und daran befestigt. Beim anschließenden Eindecken des Daches werden die traufseitigen Endabschnitte von in der traufseitigen Reihe verlegten Dachpfannen auf die Oberseite des Längsträgers aufgelegt und so von diesem abgestützt. Die Oberseite des Längsträgers bildet gleichzeitig eine Anlagefläche für ein im Traufbereich anzubringendes Zubehörteil, beispielsweise ein Rinneneisen.

Wird der Längsträger auf einer Dachunterkonstruktion mit anderer Neigung montiert, so wird der Längsträger dabei um seine Längsachse gedreht, so daß ein Zubehörteil, das vor der Montage des Längsträgers mit diesem verbunden wurde, ebenfalls entsprechend mitgedreht wird. Um das Zubehörteil unabhängig von der jeweiligen Neigung der Dachunterkonstruktion montieren zu können, ist jeweils ein an die Anlagefläche des Längsträgers anlegbarer Schenkel des Zubehörteils der Neigung der Anlagefläche entsprechend abzuwinkeln.

Aufgabe der vorliegenden Erfindung ist es, eine Halterung für den Traufbereich eines Daches zu schaffen, mit der eine einfachere und schnellere Montage von Zubehörteilen unabgängig von der Neigung der Dachunterkonstruktion möglich ist.

Die Aufgabe wird erfindungsgemäß dadurch gelöst, daß der Längsträger an seiner Unterseite zumindest einen Bereich mit einer sich in Längsrichtung erstreckenden in Querrichtung konvex gekrümmten Auflagefläche aufweist, so daß der Längsträger so an der Dachunterkonstruktion montierbar ist, daß eine durch einen der Punkte gelegte rechtwinklig zur Mittelachse verlaufende Gerade unabhängig von der Neigung der Dachunterkonstruktion stets denselben Winkel zur Vertikalen einnimmt.

Der wesentliche Vorteil der erfindungsgemäßen Halterung besteht darin, daß der Längsträger beim Aufsetzen auf eine beliebig geneigte Dachunterkonstruktion keine Drehung um seine Längsachse erfährt. Dies wird dadurch erreicht, daß die Unterseite des Längsträgers so auf die Dachunterkonstruktion aufsetzbar ist, daß die Ebene der Dachunterkonstruktion stets tangential zur Unterseite des Längsträgers verläuft.

Auf diese Weise ist die Auflagefläche des Längsträgers praktisch auf der geneigten Dachunterkonstruktion abrollbar. Der mit seiner Auflagefläche aufsetzbare Längsträger kann also auf der geneigten Dachunterkonstruktion eine pendelartige Bewegung ausführen, so daß eine nachträgliche Ausrichtung der vormontierten Zubehörteile nicht erforderlich ist.

Beim Verlegen einer Dachrinne ist es daher beispielsweise möglich, sämtliche Rinneneisen vor der Montage des Längsträgers in dessen Längsrichtung voneinander beabstandet mit dem Längsträger zu verbinden, wobei jedes Rinneneisen an zumindest zwei Punkten des Längsträgers abgestützt wird. Der Längsträger wird anschließend so auf die beliebig geneigte Dachunterkonstruktion aufgesetzt, daß die vormontierten Rinneneisen sofort die gewünschte Position einnehmen. Zwischen der Unterseite des Längsträgers und der Dachunterkonstruktion findet dabei eine linienförmige Berührung statt. Da der Längsträger beim Aufsetzen auf die Dachunterkonstruktion nicht gedreht wird, entfällt das bisher übliche Abbiegen der Rinneneisen.

Wird derselbe Längsträger mit den vormontierten Rinneneisen auf eine anders geneigte Dachunterkonstruktion aufgesetzt, so findet die linienförmige Berührung zwischen der Unterseite des Längsträgers und der Dachunterkonstruktion an einer anderen Stelle der konvex gekrümmten Unterseite des Längsträgers statt.

Es versteht sich, daß die Halterung universell zum Anbringen von Zubehörteilen wie Rinneneisen, Schalbrettern oder dergleichen geeignet ist.

Bei der Montage muß der Längsträger parallel zur Traufe angeordnet werden. Die traufparallele Anordnung des Längsträgers kann erleichtert werden, wenn dieser mit seiner Unterseite in zumindest einen an der Dachunterkonstruktion montierbaren Lagerbock einsetzbar ist, der beim Befestigen des Längsträgers ein Verrutschen desselben in First-Trauf-Richtung verhindert. Die Abstützung des Längsträgers kann punktuell oder auf seiner gesamten Länge erfolgen. Eine punktuelle Abstützung kann beispielsweise durch zwei einzelne Lagerböcke erfolgen, während ein Abstützung auf der gesamten Länge durch eine Lagerbockschiene erfolgen kann.

Die gesamte Unterseite des Längsträgers kann als gekrümmte Auflagefläche ausgebildet sein. Bei einer anderen Ausführung kann der Längsträger an seiner Unterseite zur Traufe hin zumindest einen sich in Längsrichtung erstreckenden Bereich aufweisen, der in Querrichtung eben ausgebildet ist, und an den die konvex gekrümmte Auflagefläche anschließt.

Wird ein derart ausgebildeter Längsträger beispielsweise auf einer Dachunterkonstruktion mit einer Neigung von 30° montiert, so kann er mit dem ebenen Bereich flächig an der Dachunterkonstruktion anliegen. Wird derselbe Längsträger jedoch auf einer Dachunterkonstruktion mit einer Neigung von 60° aufgesetzt, so liegt er mit seiner Auflagefläche linienförmig an der Dachunterkonstruktion an, während der ebene Bereich beabstandet zur Dachunterkonstruktion angeordnet ist.

Der Längsträger kann die im Traufbereich übliche Traufbohle ersetzen, wenn die Höhe des Längsträgers etwa der Höhe einer Traufbohle entspricht, so daß die traufseitigen Endabschnitte der in der traufseitigen Reihe verlegten Dachpfannen auf die Oberseite des Längsträgers auflegbar sind. Die Höhe des Längsträgers sollte für eine übliche Dachunterkonstruktion mit Konterlattung wenigstens 70 mm betragen.

Wird das Zubehörteil durch eine pendelartige Bewegung des Längsträgers entsprechend der Dachneigung ausgerichtet, so ist der rechtwinklig zur Dachunterkonstruktion gemessene Abstand zwischen der Dachunterkonstruktion und der die Dachpfannen abstützenden Oberseite des Längsträgers veränderlich. Der Abstand kann auch im Fall einer pendelartigen Bewegung des Längsträgers konstant gehalten werden, wenn die Länge des Krümmungsradius der Auflagefläche der Höhe des Längsträgers entspricht. Der Längsträger kann in diesem Fall vorzugsweise einen etwa kreissegmentförmigen Querschnitt aufweisen, auf dessen Spitze die Dachpfannen auflegbar sind.

Eine flächige Abstützung der traufseitigen Endabschnitte der Dachpfannen ergibt sich, wenn der Längsträger an seiner Oberseite zumindest einen Bereich mit einer sich in Längsrichtung erstreckenden in Querrichtung konvex gekrümmten Stützfläche aufweist.

Die Summe der Längen der Krümmungsradien von Auflage- und Stützfläche sollte wiederum der Höhe einer üblichen Traufbohle entsprechen. Der Querschnitt des Längsträgers kann beispielsweise neben einer gekrümmten Ober- und Unterseite parallel zueinander verlaufende First- und Traufseiten aufweisen. Auflage- und Stützfläche können unterschiedliche Krümmungsradien aufweisen.

Bei einer bevorzugten Ausführung der Halterung weisen Auflagefläche und Stützfläche des Längsträgers den gleichen Krümmungsradius auf. Eine besonders einfache Ausführung des Längsträgers ergibt sich, wenn dieser einen kreisförmigen Querschnitt aufweist.

Der Längsträger kann mehrere Meter lang sein. Eine stabile und leicht zu handhabende Ausführung des Längsträgers ergibt sich, wenn der Längsträger als Hohlprofil ausgebildet ist. Der Längsträger kann aus korrosionsbeständigem Material, beispielsweise aus verzinktem Stahlblech oder Aluminium, hergestellt sein.

Eine ausreichende Belüftung des Dachs kann gewährleistet werden, wenn der Längsträger als Traufenlüftungsprofil ausgebildet ist. Beispielsweise kann der Längsträger hohlkastenförmig ausgeführt sein und in seiner trauf- und firstseitigen Wand Durchbrüche aufweisen, die den üblichen Lüftungsquerschnitt freigeben.

Das Eindringen von Vögeln und Kleintieren in den Dachraum wird unterbunden, wenn am Längsträger ein an die Unterkontur der Dacheindeckung anschmiegbares Vogelschutzgitter vorgesehen ist. Dieses überragt die Oberkante des Längsträgers und verschließt unterhalb von Krempen der Dachpfannen verbleibende freie Flächen. Das Vogelschutzgitter kann beispielsweise als kammartiges Kunststoffteil ausgeführt sein.

Die Verbindung von Zubehörteil und Längsträger kann besonders schnell erfolgen, wenn der Längsträger mehrere in Längsrichtung voneinander beabstandete Kupplungen und das Zubehörteil zumindest ein in die Kupplungen einbringbares Kupplungselement aufweist. Das Zubehörteil kann als Kupplungselement beispielsweise einen rechtwinklig abgewinkelten Schenkel mit einem T-förmigen Endabschnitt aufweisen, und die Kupplung kann als eine den Endabschnitt aufnehmende Aussparung ausgebildet sein. Als Kupplung kann in der oberen Wand des Längsträgers eine der Form des Endabschnitts entsprechende Ausnehmung vorgesehen sein, in deren Mitte sich eine schmalere Ausnehmung anschließt, die in der traufseitigen Wand des Längsträgers eingebracht ist. Das Zubehörteil kann mit dem Knebel seines T-förmigen Endabschnitts ohne Werkzeug in die Kupplung eingebracht werden. Das auf diese Weise am Längsträger eingehängte Zubehörteil ist gleichzeitig an der traufseitigen Wand des Längsträgers abgestützt.

Bei einer anderen Ausführung kann der Längsträger als Kupplungen in der trauf- und firstseitigen Wand miteinander fluchtende Durchbrüche aufweisen. In diesem Fall kann das Kupplungselement durch einen werkseitig abgewinkelten Schenkel gebildet werden, der den Längsträger durchsetzt und dessen firstseitig überstehender Endabschnitt zur Befestigung des Zubehörteils von einem Fixierelement durchsetzt oder einfach abgebogen wird.

Eine höhenverstellbare Verbindung von Zubehörteil und Längsträger wird möglich, wenn die Durchbrüche in mehreren parallelen Reihen angeordnet sind. Auf diese Weise kann beispielsweise beim Verlegen einer Dachrinne das Kupplungselement eines ersten Rinneneisens in eine Kupplung der obersten Reihe eingehängt werden, während ein in Längsrichtung beabstandetes zweites Rinneneisen mit seinem Kupplungselement in eine Kupplung der nächst tieferen Reihe eingehängt wird.

Um eine optimale Wasserableitung zu gewährleisten, muß eine Dachrinne in Längsrichtung mit einem Gefälle von 2 bis 5 mm/m verlegt werden. Vorteilhafterweise kann das Zubehörteil daher höhenverstellbar am Längsträger anbringbar sein. Eine derartige Verbindung ermöglicht gleichzeitig eine präzise Nachkorrektur falls sich der Dachstuhl im Laufe der Zeit setzt.

Eine höhenverstellbare Verbindung von Zubehörteil und Längsträger ist auch möglich, wenn der Längsträger zum Anbringen des Zubehörteils zumindest ein vertikales in Querrichtung des Längsträgers verlaufendes Langloch aufweist. Das Zubehörteil kann beispielsweise mit einer Schloßschraube und einer Flügelmutter ohne Zuhilfenahme von Werkzeugen am Längsträger befestigt werden. Das Langloch kann vorzugsweise in der traufseitigen Wand des Längsträgers angeordnet sein, die gleichzeitig eine Anlagefläche für das Zubehörteil bildet.

Die Zubehörteile können in Längsrichtung der Traufe unabhängig von Dachsparren oder dergleichen befestigt werden, wenn der Längsträger mehrere in Längsrichtung voneinander beabstandete Langlöcher aufweist.

In der Zeichnung ist ein bevorzugtes Ausführungsbeispiel der Erfindung dargestellt, das im folgendem näher erläutert wird.

Es zeigt
- Fig. 1: eine montierte erfindungsgemäße Halterung für ein Zubehörteil im Querschnitt und
- Fig. 2: eine zweite Ausführung des Längsträgers der erfindungsgemäßen Halterung im Querschnitt.

In Fig. 1 ist eine erfindungsgemäße Halterung 10 für ein im Traufbereich anzubringendes Zubehörteil 12 im Querschnitt dargestellt. Die Halterung 10 weist einen hohlkastenförmigen Längsträger 14 auf, der 75 mm hoch und 250 cm lang ist. Der Längsträger 14 weist eine untere Wand 16 auf, die mit einer Auflagefläche 18 versehen ist, die sich in Längsrichtung erstreckt und in Querrichtung mit einem ersten Krümmungsradius 19 konvex gekrümmt ist. Von der unteren Wand 16 geht jeweils eine traufseitige Wand 20 und eine firstseitige Wand 22 aus. Die traufseitige Wand 20 ist mit der firstseitigen Wand 22 durch eine obere Wand 24 verbunden, die eine Stützfläche 26 aufweist, welche sich ebenfalls in Längsrichtung erstreckt und in Querrichtung mit einem zweiten Krümmungsradius 27 konvex gekrümmt ist. Die Summe der Längen der Krümmungsradien 19, 27 beträgt 75 mm, so daß die Höhe des Längsträgers 14 der Höhe einer üblichen Traufbohle entspricht. In dem in Fig. 1 gezeigten Ausführungsbeispiel sind die Krümmungsradien 19 und 27 gleich lang.

Der Längsträger 14 ist als Traufenlüftungsprofil ausgebildet, wobei in der traufseitigen Wand 20 und der firstseitigen Wand 22 in Querrichtung miteinander fluchtende Durchbrüche 28 bzw. 30 vorgesehen sind. In Längsrichtung sind mehrere jeweils voneinander beabstandete und in parallelen Reihen angeordnete Durchbrüche 28, 30 vorgesehen. Jeweils zwei fluchtende Durchbrüche 28, 30 bilden gemeinsam eine Kupplung 32, in die ein Kupplungselement 34 des Zubehörteils 12 einbringbar ist. In der oberen und unteren Wand 16, 24 des Längsträgers 14 sind in Querrichtung miteinander fluchtende Aufnahmelöcher 36 bzw. 38 für ein den Längsträger 14 durchsetzendes Befestigungselement 40 vorgesehen.

Das Zubehörteil 12 kann vor der Montage des Längsträgers 14 mit diesem verbunden werden. Hierzu weist das Zubehörteil 12 ein Kupplungselement 34 in Form eines werkseitig abgewinkelten Schenkels auf. Das Kupplungselement 34 des Zubehörteils 12 kann in eine beliebige Kupplung 32 des Längsträgers 14 eingebracht werden, wobei die Kupplung 32 der gewünschten Höhe bzw. Position des Zubehörteils 12 in Längsrichtung des Längsträgers 14 entsprechend gewählt wird.

Das in die Kupplung 32 eingebrachte Kupplungselement 34 durchsetzt den Längsträger 14 und steht mit seinem freien Endabschnitt 42 an der firstseitigen Wand 22 über, während das Zubehörteil 12 an der traufseitigen Wand 20 anliegt. Zur Fixierung des Zubehörteils 12 wird der überstehende Endabschnitt 42 des Schenkels einfach abgebogen. Das derart befestigte Zubehörteil 12 ist jeweils an zwei Punkten 44, 46, nämlich in den Durchbrüchen 28 bzw. 30 in der traufseitigen Wand 20 und der firstseitigen Wand 22, abgestützt.

Bei der Montage wird der mit dem Zubehörteil 12 versehene Längsträger 14 parallel zur Traufe verlaufend mit der Auflagefläche 18 so montiert, daß eine durch einen der Punkte, hier den Punkt 46, gelegte rechtwinklig zur Mittelachse 48 verlaufende Gerade 49 unabhängig von der Neigung der Dachunterkonstruktion 50, 52 stets denselben Winkel zur Vertikalen 54 einnimmt.

Das Zubehörteil 12 vor der traufseitigen Kante der Dachunterkonstruktion 50, 52 ist unabhängig von der Neigung der Dachunterkonstruktion 50, 52 stets in derselben Position zur Vertikalen 54 angeordnet. Anschließend wird in zwei fluchtende Aufnahmelöcher 36, 38 des Längsträgers 14 das Befestigungselement 40, hier ein Nagel, eingesetzt, mit dem der Längsträger 14 an der Dachunterkonstruktion 50, 52 befestigt wird.

Der Längsträger 14 kann beispielsweise auf einer ersten Dachunterkonstruktion 50 mit geringer Neigung oder auf einer in Fig. 1 gestrichelt dargestellten zweiten Dachunterkonstruktion 52 mit großer Neigung montiert werden. Der Längsträger 14 liegt hierbei jeweils an unterschiedlichen Stellen der konvex gekrümmten Auflagefläche 18 linienförmig an der Dachunterkonstruktion 50, 52 an.

Auf die Stützfläche 26 des montierten Längsträgers 14 ist nachfolgend der traufseitige Endabschnitt 56 einer in der traufseitigen Reihe verlegten Dachpfanne 58 aufgelegt.

In Fig. 2 ist eine zweite Ausführung des Längsträgers 114 im Querschnitt dargestellt. Der Längsträger 114 ist als Hohlkastenprofil ausgebildet und besitzt einen etwa kreissegmentförmigen Querschnitt. Der Längsträger 114 weist eine untere Wand 116 mit einem ebenen Bereich 117 auf, von dem unter einem Winkel von 75° eine traufseitige Wand 120 ausgeht. An den ebenen Bereich 117 der unteren Wand 116 schließt sich eine in Längsrichtung des Längsträgers 114 erstreckende und in dessen Querrichtung konvex gekrümmte Auflagefläche 118 an mit dem ersten Krümmungsradius 119, von der etwa rechtwinklig eine firstseitige Wand 122 ausgeht. Die trauf- bzw. firstseitige Wand 120 bzw. 122 sind durch eine obere Wand 124 miteinander verbunden, die eine sich in Längsrichtung des Längsträgers 114 erstreckende und in dessen Querrichtung konvex gekrümmte Stützfläche 126 mit einem zweiten Krümmungsradius 127 aufweist. Der zweite Krümmungsradius 127 ist wesentlich kürzer als der erste Krümmungsradius 119, wobei die Summe beider Krümmungsradien 119 und 127 gleich der Gesamthöhe des Längsträgers 114 ist.

Wie in Fig. 1 beschrieben kann auch der Längsträger 114 auf unterschiedlich stark geneigte Dachunterkonstruktionen 150, 152, 153 montiert werden, wobei die Berührung zwischen der Unterseite des Längsträgers 114 und der Dachunterkonstruktion 150, 152, 153 an unterschiedlichen Stellen erfolgt. Bei einer gering geneigten Dachunterkonstruktion 150 liegt der Längsträger 114 beispielsweise flächig mit dem ebenen Bereich 117 auf der Dachunterkonstruktion 150 auf, während er bei einer stärker geneigten Dachunterkonstruktion 152, 153 mit der Anlagefläche 118 linienförmig an der Dachunterkonstruktion 152, 153 anliegt. Im Querschnitt gesehen nimmt der Längsträger 114 unabhängig von der Neigung der Dachunterkonstruktion 150, 152, 153 stets dieselbe Lage zur Vertikalen 154 ein.

## Patentansprüche

1. Halterung (10) zum Anbringen eines Zubehörteils (12) im Traufbereich eines Daches, mit einem parallel zur Traufe auf der Dachunterkonstruktion (50, 52, 150, 152, 153) montierbaren Längsträger (14, 114), dessen Unterseite auf die Dachunterkonstruktion (50, 52, 150, 152, 153) aufsetzbar ist und auf dessen Oberseite in einer traufseitigen Reihe verlegte Dachpfannen abstützbar sind, und an dem ein Zubehörteil (12) jeweils an zumindest zwei in Querrichtung des Längsträgers (14, 114) voneinander beabstandeten Punkten (44, 46) des Langsträgers (14, 114) abstützbar ist,
**dadurch gekennzeichnet**,
daß der Längsträger (14, 114) an seiner Unterseite zumindest einen Bereich mit einer sich in Längsrichtung erstreckenden in Querrichtung konvex gekrümmten Auflagefläche (18 bzw. 118) aufweist,
so daß der Längsträger (14, 114) so an der Dachunterkonstruktion (50, 52, 150, 152, 153) montierbar ist, daß eine durch einen der Punkte (46) gelegte rechtwinklig zur Mittelachse (48) verlaufende Gerade (49) unabhängig von der Neigung der Dachunterkonstruktion (50, 52, 150, 152, 153) stets denselben Winkel zur Vertikalen (54, 154) einnimmt.

2. Längsträger nach Anspruch 1,
**dadurch gekennzeichnet**,
daß die Höhe des Längsträgers (14, 114) etwa der Höhe einer Traufbohle entspricht.

3. Längsträger nach Anspruch 1 oder 2,
**dadurch gekennzeichnet**,
daß der Längsträger (14, 114) an seiner Oberseite zumindest einen Bereich mit einer sich in Längsrichtung erstreckenden in Querrichtung konvex gekrümmten Stützfläche (26 bzw. 126) aufweist.

4. Längsträger nach Anspruch 3,
**dadurch gekennzeichnet**,
daß die Summe der Längen der Krümmungsradien (19, 27 bzw. 119, 127) von Auflage- und Stützfläche (18, 26 bzw. 118, 126) der Höhe einer üblichen Traufbohle entspricht.

5. Längsträger nach Anspruch 4,
**dadurch gekennzeichnet**,
daß Auflagefläche (18) und Stützfläche (26) den gleichen Krümmungsradius (19 bzw. 27) aufweisen.

6. Längsträger nach einem der Ansprüche 1 bis 5,
**dadurch gekennzeichnet**,
daß der Längsträger (14, 114) als Hohlprofil ausgebildet ist.

7. Längsträger nach einem der Ansprüche 1 bis 6,
**dadurch gekennzeichnet**,
daß der Längsträger (14) als Traufenlüftungsprofil ausgebildet ist.

8. Längsträger nach einem der Ansprüche 1 bis 7,
**dadurch gekennzeichnet**,
daß der Längsträger (14) in Längsrichtung voneinander beabstandete Kupplungen (32) und das Zubehörteil (12) zumindest ein in die Kupplungen (32) einbringbares Kupplungselement (34) aufweist.

9. Längsträger nach Anspruch 8,
**dadurch gekennzeichnet**,
daß der Längsträger (14) als Kupplungen (32) in der trauf- und firstseitigen Wandung (20, 22) miteinander fluchtende Durchbrüche (28, 30) aufweist.

10. Längsträger nach Anspruch 9,
**dadurch gekennzeichnet**,
daß die Durchbrüche (28, 30) in mehreren parallelen Reihen angeordnet sind, so daß das Zubehörteil (12) höhenverstellbar am Längsträger (14) anbringbar ist.
